# FASCICULE DE BREVET EUROPEEN

(11) **EP 2 896 439 B1**
(45) Date de publication et mention de la délivrance du brevet: **11.05.2016**
(21) Numéro de dépôt: 15290004.9
(22) Date de dépôt: 12.01.2015
(51) Int. Cl.: A63F 7/06, A63F 7/24

(54) **Table du jeu de balle au pied dit « baby foot» comportant des éléments de frappe et, éléments de frappe la constituant**
Tischfußballspiel, umgangssprachlich Tischkicker genannt, das Schießelemente umfasst, und entsprechendes Schießelement
Table for table soccer comprising striking elements and striking element making up same

(30) Priorité: 21.01.2014 FR 1400303; 29.12.2014 FR 1403017
(43) Date de publication de la demande: 22.07.2015
(73) Titulaire: Duc, Pierre, 39700 Plumont (FR)
(72) Inventeur: Duc, Pierre, 39700 Plumont (FR)

(56) Documents cités:
- WO-A1-2013/058657
- CN-U- 201 510 732
- FR-A1- 2 505 090
- US-A- 3 480 277
- US-A- 4 260 152
- US-A- 5 605 328
- US-B1- 6 464 220

## Description

### Domaine de l'invention

La présente invention concerne une table de jeu de balle au pied dit « baby foot » constituée par un caisson supportant une série de barres, parallèles entre elles et disposées perpendiculairement entre deux côtés latéraux de celui ci. Des tubes coulissants sont montés sur ces barres sur lesquelles sont disposés des éléments de frappe d'une balle simulant les joueurs. Les tubes sont, pendant le jeu, actionnés par l'intermédiaire de poignées.

### État de la technique

Le jeu de balle au pied dit « baby foot » consiste à faire pivoter des éléments de frappe autour d'une barre et/ou de les translater d'avant en arrière par coulissement. L'ensemble de ces deux mouvements conjugués permet de bloquer et de frapper la balle dans différentes directions avec plus ou moins de vigueur suivant la force initiale exercée sur les poignées. Dans l'état de la technique actuelle les éléments de frappe limitent les actions à une frappe plus ou moins orientée et le jeu de tête est inexistant. Il en est de même de l'impossibilité d'effectuer un jeu aérien tel que la chandelle ou « lob », de pouvoir conserver la balle entre les pieds du joueur dit « dribble » ou encore de frapper d'un pied ou de l'autre et ceci du fait que chaque élément de frappe ou joueur n'a qu'un pied monobloc. L'étendue des possibilités du football dont le jeu s'est inspiré semble donc très restrictif. Pour remédier à cela le document américain 5 605 328 décrit un élément de frappe comportant à sa partie inférieure un réceptacle formant deux zones frontales distinctes simulant les pieds d'un joueur.

Bien que ne concernant pas le même type de sport, en fait s'agissant de balle au panier dit «basket-bal »l et non de « football », le document américain US4260152 décrit une table de jeu de type « baby foot » mais mettant en oeuvre des éléments de lancement vers un panier incorporé à la table, comportant dans leurs parties inférieures un premier réceptacle permettant la préhension et l'éjection de la balle, se prolongeant par un chemin de roulement assurant le transfert de celle ci vers un second réceptacle situé à leurs extrémités supérieures, permettant son blocage puis son éjection par retournement de l'élément sur lui même autour de la barre.

Selon les règles de ce sport il est uniquement recherché selon ce document, à prendre la balle et à la lancer vers le panier. Est exclu non seulement toute notion de frappe mais également toute possibilité de figures de « football » tels que « lobs », « dribbles » ou reprises de la tête évoqués précédemment.

### Descriptif de l'invention

Dans le but de combiner toutes ces possibilités, l'invention concerne une table de jeu de balle au pied dit « baby foot » constitué par un caisson supportant une série de barres, parallèles entre elles et disposées perpendiculairement entre deux côtés latéraux de celui ci, des tubes coulissants étant montés sur ces barres sur lesquelles sont disposés des éléments de frappe d'une balle simulant les joueurs, les dits tubes étant susceptibles d'être actionnés par l'intermédiaire de poignées ; chacun des éléments de frappe comportent au moins à sa partie inférieure un réceptacle formant deux zones frontales distinctes simulant les pieds d'un joueur, CARACTÉRISÉE EN CE QUE le réceptacle formant la partie inférieure de l'élément de frappe simulant le joueur, se prolonge à sa partie supérieure par un second réceptacle simulant la tête du joueur permettant également la préhension et l'éjection de la balle par retournement de l'élément sur lui même autour de la barre, les deux réceptacles étant reliés entre eux par un chemin de roulement assurant le transfert de la balle de l'un vers l'autre, indifféremment dans un sens ou dans l'autre.

La description qui suit est un exemple de réalisation qui fera mieux comprendre l'invention.
La figure 1 représente partiellement une table de jeu équipée d'éléments de frappe selon l'invention.
La figure 2 est une vue à échelle agrandie et en perspective d'un élément de frappe représenté sans ses accessoires de jeu.
La figure 3 est une vue en perspective éclatée d'un élément de frappe montrant ses différents accessoires de jeu.
La figure 4 est une vue de côté d'un élément de frappe selon les figures 2 et 3 montrant ses différents accessoires avant et après montage.
Les figures 5 à 9 sont des vues montrant la cinématique des différentes figures de jeu réalisables avec l'élément de frappe selon les figures 1 à 4 à savoir :
   - fig 5 : jeu de pied effectuant un « dribble » ou frappe directe avec un pied ou l'autre,
   - fig 6 : jeu de pied et prise de balle en vue d'une éjection en hauteur pour la réalisation d'un « lob » ou chandelle,
   - fig 7 : mise en oeuvre d'un second réceptacle simulant la tête du joueur, opposé au premier, en vue d'une reprise de tête ou de réception en vol de la balle,
   - fig 8 : récupération de la balle sur la table de jeu par le réceptacle de tête par retournement de l'élément de frappe sur lui même,
   - fig 9 : cinématique complète d'une prise de balle par le réceptacle de pied puis transfert vers le réceptacle de tête par pivotement et éjection.

La table de jeu 1 globalement désignée sur la figure 1 est constituée par un caisson 2 supportant une série de barres 3, parallèles entre elles et disposées perpendiculairement entre deux côtés latéraux 4 et 5 de celui ci, des tubes coulissants 8 étant montés sur ces barres 3 sur lesquelles sont disposés des éléments de frappe 6 d'une balle 7 simulant les joueurs, les dits tubes 8 étant actionnés par l'intermédiaire de poignées 9.

Selon une première caractéristique de l'invention chacun des éléments de frappe 6 comporte au moins à sa partie inférieure INF un réceptacle 10 formant deux zones frontales distinctes 11 et 12 simulant les pieds d'un joueur, de manière à frapper sur la balle 7 avec l'un ou l'autre ou « dribbler » selon une première fonction du réceptacle 10, tout en permettant la préhension et l'éjection de la balle 7 selon une seconde fonction du même réceptacle 10, pour effectuer une chandelle ou « lob ».

Selon une seconde caractéristique de l'invention, le réceptacle 10 formant la partie inférieure INF de l'élément de frappe 6 simulant le joueur, se prolonge à sa partie supérieure SUP par un second réceptacle 13 simulant la tête du joueur permettant également la préhension et l'éjection de la balle 7 par retournement de l'élément 6 sur lui même autour de la barre 3, les deux réceptacles 10 et 13 étant reliés entre eux par un chemin de roulement 14, 15 assurant le transfert de la balle 7 de l'un 10 vers l'autre 13, indifféremment dans un sens ou dans l'autre.

Selon le présent exemple de réalisation, l'élément de frappe 6 simulant le joueur est réalisé à partir d'un fil en matière métallique ou plastique conformé en U, définissant deux branches latérales 14, 15 parallèles entre elles. Les dites branches 14, 15 relient les deux réceptacles 10, 13 pour former le chemin de roulement de la balle 7. Les extrémités libres inférieures 14a, 15a des dites branches 14, 15 sont recourbées sur elles mêmes pour constituer à la fois les zones frontales de frappe 11 et 12 et le premier réceptacle 10, et se rejoignent à leurs autres extrémités supérieures pour former le second réceptacle 13.

Avantageusement, les zones frontales 11 et 12 constituées par les zones recourbées 14a, 15a des extrémités libres des branches 14, 15 constituant le premier réceptacle 10 sont revêtues d'un bloc de frappe 16 et 17 aptes à restituer sa force sur la balle 7.

Préférentiellement, la face frontale des blocs 16 et 17 revêtant les extrémités libres 14a, 15a des branches 14, 15 du premier réceptacle 10 présente une dépouille « d » positive ou négative par rapport à une verticale xx' de référence, d'un angle α prédéterminé, pour obtenir des « lobs », des chandelles et des frappes aux trajectoires différentes. Il en est de même du second réceptacle 13 qui présente une dépouille d'. A noter également que les blocs de frappe 16 et 17 présentent sur leur côté interne des épaulements longitudinaux 21 et 22 destinés à former le réceptacle 10 et à y retenir la balle 7.

Bien entendu, comme l'illustre la figure 4 la face frontale des blocs 16 et 17 pourrait être droite.

Selon une autre caractéristique de l'invention, un troisième bloc de frappe central 18 est interposé entre les deux branches 14, 15 de l'élément de frappe 6 constituant le joueur, en retrait des deux zones frontales de frappe 11 et 12.

Plus particulièrement, le bloc de frappe central 18 présente deux faces antérieure 18a et postérieure 18b inclinées selon des angles prédéterminés, de manière à permettre l'exécution d'un « lob ».

Le second réceptacle 13 pourrait n'être constitué que par la simple extrémité du fil conformé en U formant l'élément de frappe 6, mais selon un perfectionnement de cette caractéristique il constitue un accessoire rapporté et coiffant l'extrémité horizontale ou courbe en U en fil métallique ou plastique formant l'élément de frappe 6, les bords latéraux du dit second réceptacle 13 étant également en forme de U ou d'oméga, et présente un fond 19 pour constituer une double cuvette.

Avantageusement, le fond 19 du second réceptacle supérieur 13 délimite une seconde cuvette de réception 13A de la balle 7 dirigée dans une direction opposée, contraire à la première 13, de manière à capter la balle 7 dans un sens de retournement de la barre 8, ou dans l'autre.

Ainsi, le second réceptacle de tête 13/13 A peut reprendre une balle 7 de front ou de nuque comme le montre la figure 9, la cinématique de frappe 6 au delà de sa fonction de frappe proprement dite est la suivante :
- position I : préhension de la balle 7
- position II : enlèvement de la balle 7 selon le sens F1 de l'élément 6 par rotation autour de la barre 3
- position III : basculement de la balle 7 depuis le premier réceptacle 10 vers le second réceptacle 13 par l'intermédiaire du chemin de roulement 11 mis en inclinaison.
- position IV : la balle 7 se trouvant alors dans le fond du second réceptacle 13, une force contrôlée d'éjection F2 est exercée par le joueur sur le tube coulissant 8 par rotation autour de la barre 3, par action manuelle sur la poignée 9. La balle 7 est alors éjectée et retourne dans le jeu.

Optionnellement, une figurine 20 décorative ou publicitaire est insérée à la partie supérieure de l'élément de frappe 6 constituant le joueur, entre les fils métalliques ou plastiques 14, 15, et habille au moins le fond 19 de la cuvette supérieure 13 et 13A.

Il pourra s'agir d'une photographie, d'un dessin, d'un hologramme ou de tout graphisme publicitaire.

Comme le montre bien la figure 3, les blocs de frappe frontaux 16, 17 simulant les pieds d'un joueur, le bloc de frappe central 18, le second réceptacle supérieur 13 et 13A, et la figurine 20 sont obtenus par moulage d'une matière plastique ou métallique et comportent respectivement des moyens de clipage 16a, 17a-18c,18d-13a-20a qui leur sont propres et aptes à les rendre amovibles et interchangeables.

Selon une variante de réalisation non représentée, l'élément de frappe 6 est réalisé à partir d'un profilé concave en matière métallique ou plastique dont les bords latéraux définissent le chemin de roulement et dont les extrémités sont conformées pour définir d'une part le premier réceptacle 10 et d'autre part le second réceptacle 13.

Il est à noter que les les réceptacles 10 et 13 sont dirigés dans le même sens.

Bien que non représentés, de façon optionnelle, les éléments de frappe 6 comportent des moyens d'adaptation sur des éléments existants.

## Revendications

1. Table de jeu de balle (1) au pied dit « baby foot » constituée par un caisson (2) supportant une série de barres (3), parallèles entre elles et disposées perpendiculairement entre deux côtés latéraux (4 et 5) de celui-ci, des tubes coulissants (8) étant montés sur ces barres (3), des éléments de frappe (6) d'une balle (7) simulant les joueurs étant disposés sur lesdits tubes (8), lesdits tubes (8) étant actionnés par l'intermédiaire de poignées (9), chacun des éléments de frappe (6) comportant à sa partie inférieure (INF) un réceptacle (10) formant deux zones frontales distinctes (11 et 12) simulant les pieds d'un joueur, de manière à frapper sur la balle (7) avec l'un ou l'autre selon une première fonction du réceptacle (10), tout en permettant la préhension et l'éjection de la balle (7) selon une seconde fonction du même réceptacle (10), le réceptacle (10) formant la partie inférieure deux zones frontales distinctes (11 et 12) simulant les pieds d'un joueur (INF) de l'élément de frappe (6) simulant le joueur se prolongeant à sa partie supérieure (SUP) par un second réceptacle (13) simulant la tête du joueur permettant également la préhension et l'éjection de la balle (7) par retournement de l'élément (6) sur lui-même autour de la barre (3), les deux réceptacles (10, 13) étant reliés entre eux par un chemin de roulement assurant le transfert de la balle (7) de l'un (10) vers l'autre (13), indifféremment dans un sens ou dans l'autre.

2. Table de jeu selon la revendication 1 **CARACTÉRISÉE EN CE QUE** l'élément de frappe (6) simulant le joueur est réalisé à partir d'un fil en matière métallique ou plastique conformé en U, définissant deux branches latérales (14 et 15) parallèles entre elles, lesdites branches (14, 15) reliant les deux réceptacles (10 et 13) pour former le chemin de roulement de la balle (7) entre les deux réceptacles (10 et 13), les extrémités libres inférieures (14a et 15a) desdites branches (14, 15) sont recourbées sur elles-mêmes pour constituer à la fois les zones frontales de frappe (11 et 12) et le premier réceptacle (10), et se rejoignent à leurs autres extrémités supérieures pour former le second réceptacle (13).

3. Table de jeu selon la revendication 2 **CARACTÉRISÉE EN CE QUE** les zones frontales (11 et 12) constituées par les zones recourbées (14a, 15a) des extrémités libres des branches (14, 15) constituant le premier réceptacle (10) sont revêtues d'un bloc de frappe (16 et 17) apte à restituer sa force sur la balle (7).

4. Table de jeu selon la revendication 3 **CARACTÉRISÉE EN CE QUE** les blocs de frappe (16 et 17) présentent sur leur côté interne des épaulements longitudinaux (21 et 22) destinés à former le réceptacle (10) et à y retenir la balle (7).

5. Table de jeu selon l'une des revendications 3 ou 4 **CARACTÉRISÉE EN CE QUE** la face frontale du bloc (16 et 17) revêtant les extrémités libres inférieures (14a, 15a) des branches (14, 15) du premier réceptacle (10) présente une dépouille « d » positive ou négative par rapport à une verticale xx' de référence, d'un angle a prédéterminé.

6. Table de jeu selon l'une des revendication 2 à 5 **CARACTÉRISÉE EN CE QU'**UN troisième bloc de frappe central (18) est interposé entre les deux branches (14, 15) de l'élément de frappe (6) constituant le joueur en retrait des deux zones frontales de frappe (11 et 12).

7. Table de jeu selon la revendication 6 **CARACTÉRISÉE EN CE QUE** le bloc de frappe central (18) présente deux faces antérieure (18a) et postérieure (18b) inclinées selon des angles prédéterminés, de manière à permettre l'exécution d'un « lob ».

8. Table de jeu selon l'une des revendications 1 à 7 **CARACTÉRISÉE EN CE QUE** le second réceptacle supérieur (13) constitue un accessoire rapporté et coiffant l'extrémité horizontale ou courbe d'un U en fil métallique ou plastique formant l'élément de frappe (6), les bords latéraux dudit second réceptacle (13) étant également en forme de U ou d'oméga, et présente un fond (19) pour constituer une cuvette.

9. Table de jeu selon la revendication 8 **CARACTÉRISÉE EN CE QUE** le fond (19) du second réceptacle supérieur (13) délimite une seconde cuvette de réception (13A) de la balle (7) dirigée dans une direction opposée, contraire à la première, de manière à capter la balle (7) dans un sens de retournement de l'élément (6) sur lui-même autour de la barre (3) ou dans l'autre.

10. Table de jeu selon la revendication 9 **CARACTÉRISÉE EN CE Qu'**une figurine (20) décorative ou publicitaire est insérée à la partie supérieure de l'élément de frappe (6) constituant le joueur, entre les fils métalliques ou plastiques (14, 15), et habillant au moins le fond (19) de la cuvette supérieure.

11. Table de jeu selon les revendications 6 et 10 **CARACTÉRISÉE EN CE QUE** les blocs de frappe frontaux (16, 17) simulant les pieds d'un joueur, le bloc de frappe central (18), le second réceptacle supérieur (13), et la figurine (20) sont obtenus par moulage d'une matière plastique ou métallique et comportent des moyens de clipage (16a, 17a, 18c, 18d-13a-20a) qui leur sont propres et aptes à les rendre amovibles et interchangeables.

12. Table de jeu selon la revendication 1 **CARACTÉRISÉE EN CE QUE** l'élément de frappe (6) est réalisé à partir d'un profilé concave en matière métallique ou plastique dont les bords latéraux définissent le chemin de roulement et dont les extrémités sont conformées pour définir d'une part le premier réceptacle (10) et d'autre part le second réceptacle (13).

13. Table de jeu selon l'une des revendications 1 à 12 **CARACTÉRISÉE EN CE QUE** les réceptacles (10 et 13) sont dirigés dans le même sens.

14. Table de jeu selon l'une des revendications 1 à 13 **CARACTÉRISÉE EN CE QUE** les éléments de frappe (6) comportent des moyens d'adaptation sur des éléments existants.

## Patentansprüche

1. Fußballspieltisch (1), der "Kicker" genannt wird, der aus einem Kasten (2) gebildet wird, der eine Reihe von Stangen (3) trägt, die parallel zueinander verlaufen und senkrecht zwischen zwei Seitenteilen (4 und 5) desselben angeordnet sind, wobei Gleitrohre (8) auf diesen Stangen (3) montiert sind, wobei Elemente zum Schlagen (6) eines Balles (7), welche die Spieler simulieren, auf den besagten Rohren (8) angeordnet sind, wobei die besagten Rohre (8) durch Handgriffe (9) betätigt werden, wobei jedes der Elemente zum Schlagen (6) in seinem unteren Abschnitt (INF) eine Auffangvorrichtung (10) umfasst, die zwei voneinander getrennte vordere Bereiche (11 und 12) formt, welche die Füße eines Spielers simulieren, um gemäß einer ersten Funktion der Auffangvorrichtung (10) mit dem einen oder dem anderen den Ball (7) zu schlagen, und um dabei gemäß einer zweiten Funktion derselben Auffangvorrichtung (10) das Ergreifen und Auswerfen des Balles (7) zu ermöglichen, wobei sich die Auffangvorrichtung (10), die den unteren Abschnitt (INF) des Elements zum Schlagen (6), welches den Spieler simuliert, formt, in ihrem oberen Abschnitt (SUP) in einer zweiten Auffangvorrichtung (13) fortsetzt, die den Kopf des Spielers simuliert, die ebenfalls das Ergreifen und Auswerfen des Balles (7) durch das Drehen des Elements (6) um sich selbst um die Stange (3) ermöglicht, wobei die beiden Auffangvorrichtungen (10, 13) durch eine Rollbahn miteinander verbunden sind, die für den Transfer des Balles (7) von der einen (10) zur anderen (13), egal ob in die eine oder die andere Richtung, sorgt.

2. Spieltisch nach Anspruch 1, **dadurch gekennzeichnet, dass** das Element zum Schlagen (6), welches den Spieler simuliert, aus einem Draht aus Metall oder Kunststoff in Form eines U gestaltet wird, das zwei seitliche Schenkel (14 und 15) definiert, die parallel zueinander stehen, die besagten Schenkel (14, 15) die beiden Auffangvorrichtungen (10 und 13) verbinden, um die Rollbahn des Balles (7) zwischen den beiden Auffangvorrichtungen (10 und 13) zu formen, die unteren freien Enden (14a und 15a) der besagten Schenkel (14, 15) aufgebogen sind, um sowohl die vorderen Schlagbereiche (11 und 12), als auch die erste Auffangvorrichtung (10) zu bilden, und sie an ihren anderen oberen Enden zusammengeführt werden, um die zweite Auffangvorrichtung (13) zu formen.

3. Spieltisch nach Anspruch 2, **dadurch gekennzeichnet, dass** die vorderen Bereiche (11 und 12), die durch die aufgebogenen Bereiche (14a, 15a) der freien Enden der Schenkel (14, 15) gebildet werden, und die erste Auffangvorrichtung (10) bilden, mit einem Schlagblock (16 und 17) versehen sind, der imstande ist, seine Kraft auf den Ball (7) abzugeben.

4. Spieltisch nach Anspruch 3, **dadurch gekennzeichnet, dass** die Schlagblöcke (16 und 17) an ihrer Innenseite längslaufende Ansätze (21 und 22) aufweisen, die dazu bestimmt sind, die Auffangvorrichtung (10) zu formen und darin den Ball (7) festzuhalten.

5. Spieltisch nach einem der Ansprüche 3 oder 4, **dadurch gekennzeichnet, dass** die Vorderseite des Blocks (16 und 17), die die freien unteren Enden (14a, 15a) der Schenkel (14, 15) der ersten Auffangvorrichtung (10) bedeckt, im Verhältnis zu einer Bezugs-Vertikalen xx' eine positive oder negative Hinterschneidung "d" in einem vorbestimmten Winkel aufweist.

6. Spieltisch nach einem der Ansprüche 2 bis 5, **dadurch gekennzeichnet, dass** ein dritter zentraler Schlagblock (18) zwischen den beiden Schenkeln (14, 15) des Elements zum Schlagen (6), welches den Spieler bildet, von den beiden vorderen Schlagbereichen (11 und 12) zurückversetzt angeordnet ist.

7. Spieltisch nach Anspruch 6, **dadurch gekennzeichnet, dass** der zentrale Schlagblock (18) zwei Seiten vorne (18a) und hinten (18b) aufweist, die gemäß vorbestimmten Winkeln geneigt sind, um die Ausführung eines "Bogenschusses" zu ermöglichen.

8. Spieltisch nach einem der Ansprüche 1 bis 7, **dadurch gekennzeichnet, dass** die zweite obere Auffangvorrichtung (13) ein Zubehör bildet, das beigebracht wurde und auf dem horizontalen oder gebogenen Ende eines U aus Metalldraht oder aus Kunststoffdraht, welches das Element zum Schlagen (6) formt, aufgesetzt wurde, wobei die seitlichen Ränder der besagten zweiten Auffangvorrichtung (13) ebenfalls die Form eines U oder eines Omegas aufweisen und einen Grund (19) aufweist, um eine Senke zu bilden.

9. Spieltisch nach Anspruch 8, **dadurch gekennzeichnet, dass** der Grund (19) der zweiten oberen Auffangvorrichtung (13) eine zweite Senke zum Auffangen (13A) des Balles (7) eingrenzt, die in eine Gegenrichtung gerichtet ist, die zur ersten entgegengesetzt ist, um den Ball (7) in einer Drehrichtung des Elements (6) um sich selbst um die Stange (3) oder in der anderen zu fangen.

10. Spieltisch nach Anspruch 9, **dadurch gekennzeichnet, dass** eine dekorative Figur (20) oder Werbefigur in den oberen Teil des Elements zum Schlagen (6), das den Spieler bildet, zwischen die Metalldrähte oder Kunststoffdrähte (14, 15) eingesetzt wird, und zumindest den Grund (19) der oberen Senke bedeckt.

11. Spieltisch nach den Ansprüchen 6 und 10, **dadurch gekennzeichnet, dass** man die vorderen Schlagblöcke (16, 17), welche die Füße eines Spielers simulieren, den zentralen Schlagblock (18), die zweite obere Auffangvorrichtung (13) und die Figur (20) durch Abformen eines Kunststoff- oder Metallwerkstoffes erhält, und sie Steckverbindungsmittel (16a, 17a, 18c, 18d-13a-20a) enthalten, die ihnen eigen sind und die imstande sind, sie abnehmbar und austauschbar zu machen.

12. Spieltisch nach Anspruch 1, **dadurch gekennzeichnet, dass** das Element zum Schlagen (6) aus einem konkaven Profil aus einem Metall- oder Kunststoffmaterial erzeugt wird, dessen seitliche Ränder die Rollbahn definieren, und dessen Enden ausgeformt sind, um einerseits die erste Auffangvorrichtung (10) und andererseits die zweite Auffangvorrichtung (13) zu definieren.

13. Spieltisch nach einem der Ansprüche 1 bis 12, **dadurch gekennzeichnet, dass** die Auffangvorrichtungen (10 und 13) in dieselbe Richtung gerichtet sind.

14. Spieltisch nach einem der Ansprüche 1 bis 13, **dadurch gekennzeichnet, dass** die Elemente zum Schlagen (6) Mittel zum Anpassen an bestehende Elemente umfassen.

## Claims

1. Football game table (1) consisting of a case (2) supporting a series of bars (3), parallel with one another and arranged perpendicularly between two lateral sides (4 and 5) thereof, sliding tubes (8) being mounted on these bars (3), elements (6) for striking a ball (7) simulating players being arranged on said tubes (8), said tubes (8) being actuated by means of handles (9), each of the striking elements (6) including at the lower part (INF) thereof a receptacle (10) forming two separate front areas (11 and 12) simulating a player's feet, so as to strike the ball (7) with one or the other according to a first function of the receptacle (10), while enabling gripping and ejection of the ball (7) according to a second function of the same receptacle (10), the receptacle (10) forming the lower part (INF) of the striking element (6) simulating the player being extended at the upper part (SUP) thereof by a second receptacle (13) simulating the player's head also enabling gripping and ejection of the ball (7) by turning the element (6) upside-down about the bar (3), the two receptacles (10, 13) being interconnected by a rolling track for transferring the ball (7) from one (10) to the other (13), either in one direction or in the other.

2. Game table according to claim 1 **characterised in that** the striking element (6) simulating the player is embodied from a wire made of a U-shaped metal or plastic wire, defining two lateral arms (14 and 15) parallel with one another, said arms (14, 15) connecting the two receptacles (10 and 13) to form the rolling track of the ball (7) between the two receptacles (10 and 13), the lower free ends (14a and 15a) of said arms (14, 15) are curved onto themselves to form both the front striking areas (11 and 12) and the first receptacle (10), and joined at the other upper ends thereof to form the second receptacle (13).

3. Game table according to claim 2 **characterised in that** the front areas (11 and 12) consisting of the curved areas (14a, 15a) of the free ends of the arms (14, 15) forming the first receptacle (10) are covered with a striking block (16 and 17) suitable for rendering the force thereof onto the ball (7).

4. Game table according to claim 3 **characterised in that** the striking blocks (16 and 17) have on the inside thereof longitudinal shoulders (21 and 22) intended to form the receptacle (10) and to retain the ball (7) therein.

5. Game table according to any one of claims 3 or 4 **characterised in that** the front face of the block (16 and 17) covering the lower free ends (14a, 15a) of the arms (14, 15) of the first receptacle (10) has a positive or negative clearance "d" with respect to a reference vertical xx', of a predetermined angle a.

6. Game table according to any one of claims 2 to 5 **characterised in that** a third central striking block (18) is inserted between the two arms (14, 15) of the striking element (6) forming the player offset from the two front striking areas (11 and 12).

7. Game table according to claim 6 **characterised in that** the central striking block (18) has two front (18a) and rear (18b) faces inclined according to predetermined angles, so as to make it possible to perform a "lob".

8. Game table according to any one of claims 1 to 7 **characterised in that** the second upper receptacle (13) forms a mounted accessory covering the horizontal or curved end of a U shape made of metal or plastic wire forming the striking element (6), the lateral edges of said second receptacle (13) being also U or omegashaped, and has a base (19) to form a trough.

9. Game table according to claim 8 **characterised in that** the base (19) of the second upper receptacle (13) defines a second trough (13A) for receiving the ball (7) oriented in an opposite direction, unlike the first so as to capture the ball (7) in one direction for turning the element (6) upside-down around the bar (3) or in the other.

10. Game table according to claim 9 **characterised in that** a decorative or advertising figure (20) is inserted in the upper part of the striking element (6) forming the player, between the metal or plastic wires (14, 15), and lining at least the base (19) of the upper trough.

11. Game table according to claims 6 and 10 **characterised in that** the front striking blocks (16, 17) simulating a player's feet, the central striking block (18), the second upper receptacle (13), and the figure (20) are obtained by moulding a plastic or metal material and comprise clipping means (16a, 17a, 18c, 18d-13a-20a) which are specific thereto and suitable for rendering same removable and interchangeable.

12. Game table according to claim 1 **characterised in that** the striking element (6) is embodied using a metal or plastic concave profile wherein the lateral edges define the rolling track and wherein the ends are shaped to define the first receptacle (10) and the second receptacle (13).

13. Game table according to any one of claims 1 to 12 **characterised in that** the receptacles (10 and 13) are oriented in the same direction.

14. Game table according to any one of claims 1 to 13 **characterised in that** the striking elements (6) include means for fitting to existing elements.
